# EUROPÄISCHE PATENTSCHRIFT

(11) **EP 1 892 691 B1**
(45) Veröffentlichungstag und Bekanntmachung des Hinweises auf die Patenterteilung: **03.03.2010**
(21) Anmeldenummer: 07113331.8
(22) Anmeldetag: 27.07.2007
(51) Int. Cl.: G09F 9/33

(54) **Anzeigevorrichtung und Anzeigeverfahren zur Präsentation von optischen Inhalten**
Display device and display method for presenting optical contents
Dispositif et procédé d'affichage pour présenter de contenus optiques

(30) Priorität: 26.08.2006 DE 102006040119
(43) Veröffentlichungstag der Anmeldung: 27.02.2008
(73) Patentinhaber: Tennagels, Thomas, 40625 Düsseldorf (DE)
(72) Erfinder: Tennagels, Thomas, 40625 Düsseldorf (DE)
(74) Vertreter: von Kirschbaum, Alexander

(56) Entgegenhaltungen:
- EP-A- 0 887 783
- EP-A2- 1 293 955
- DE-A1- 10 064 534
- US-A- 5 057 827
- US-A1- 2002 126 064

## Beschreibung

Die Erfindung betrifft eine Anzeigevorrichtung, sowie ein Anzeigeverfahren zur Präsentation von optischen Inhalten, insbesondere auf Großveranstaltungen.

Auf Großveranstaltungen, wie beispielsweise Musikveranstaltungen oder Sportveranstaltungen werden üblicherweise sehr große Anzeigevorrichtungen zur Präsentation von optischen Inhalten eingesetzt. Diese optischen Inhalte können beispielsweise Text, Bilder, Videos, optische Effekte, oder ähnliches enthalten. In der Regel sind derartige Anzeigvorrichtungen als LED-Wand ausgebildet. Hierbei stellt eine einzelne LED bzw. bei Farbdarstellungen eine RGB-Gruppe von LED's ein Pixel dar, wobei aus einer Vielzahl von Pixeln ein Gesamtbild entsteht. In den meisten Fällen sind die LED's in Reihen vertikal untereinander angeordnet, wobei eine Vielzahl von vertikalen Reihen horizontal nebeneinander angeordnet ist, so dass eine LED-Wand entsteht. Je nachdem wie viele Reihen nebeneinander angeordnet werden, bzw. wie lang die einzelnen Reihen sind, kann die Gesamtgröße der LED-Wand verändert werden. Dadurch ist es möglich, die Anzeigevorrichtung auf die jeweiligen Bedürfnisse der Veranstaltung anzupassen. Auf Großveranstaltungen können derartige LED-Wände eine Höhe und Breite von mehreren Metern aufweisen.

Die Ansteuerung der einzelnen Pixel erfolgt üblicherweise digital, beispielsweise durch DMX- bzw. DVI-Signale.

EP 1 635 310 A2 beschreibt eine derartige Anzeigevorrichtung, wobei die einzelnen Reihen von Anzeigeelementen in rohrförmigen durchsichtigen Trägerelementen angeordnet sind, die mit einem Rahmen verbunden sind. Die Trägerelemente sind vom Rahmen entfernbar. Durch eine Kombination von mehreren Rahmen miteinander ist es möglich, größere Anzeigeelemente zu gestalten.

Eine derartige Anordnung weist den Nachteil auf, dass die Form der Anzeigevorrichtung von der Form der verwendeten Rahmenteile abhängt. Es ist somit nicht möglich, die Form der Anzeigevorrichtung flexibel zu gestalten. Weiterhin ist es erforderlich, die Rahmenteile zu befestigen. Dafür sind an ihrer Oberseite Halteösen vorgesehen, an denen beispielsweise das oberste Rahmenteil aufgehängt werden kann. Dies setzt eine horizontal verlaufende Trageleiste voraus, die über dem obersten Rahmenelement verlaufen muss. Die Form der oberen Kante der Anzeigevorrichtung wird somit durch den Verlauf dieser Trageleiste bestimmt und kann ebenfalls nicht flexibel gestaltet werden.

EP 1 293 955 A2 beschreibt eine Anzeigevorrichtung, wobei die einzelnen Anzeigeelemente in einem Stützrahmen angeordnet sind und eine Vielzahl solcher Stützrahmen durch flexible Elemente beweglich miteinander verbunden werden können. Die gesamte Anzeigevorrichtung ist an der oberen Seite über eine Aufhängevorrichtung an einer Schiene aufgehängt.

Eine derartige Anzeigevorrichtung weist ebenfalls die Nachteile der Anzeigevorrichtung nach EP 1 635 310 A2 auf, so dass ihre Außenkontur nicht flexibel an die örtlichen Verhältnisse angepasst werden kann.

US 2003/0146882 A1 beschreibt eine Anzeigevorrichtung, die aus mehreren Anzeigeeinheiten besteht, die miteinander verbunden werden können, so dass die Größe der Anzeigevorrichtung verändert werden kann. Die Anzeigeeinheiten sind quadratisch ausgebildet und weisen alle die gleiche Form auf, so dass die Anzeigevorrichtung in Form einer Matrix zusammengesetzt werden kann.

DE 695 19 380 T2 beschreibt ein Anzeigesystem, bei dem einer Anzeigeelementreihe an einem Eingang ein Steuersignal zugeführt wird, das am Ende der ersten Anzeigeelementreihe in Richtung des Eingangs der zweiten Anzeigeelementreihe umgeleitet wird. Ausgehend vom Eingang der zweiten Anzeigeelementreihe verläuft das Steuersignal in Richtung des Endes der zweiten Anzeigeelementreihe, von wo aus es wieder in Richtung des Anfangs einer weiteren Anzeigeelementreihe umgeleitet wird. Das beschriebene Verfahren wiederholt sich, bis das Steuersignal einem Signalausgang zugeführt wird.

DE 100 64 534 beschreibt ein Sonnenschutzrollo mit horizontalen oder vertikalen Lamellen, auf denen Anzeigeelemente in Form von LED's befestigt sind. Die Lamellen sind mittels einer Befestigungsanordnung mechanisch in einer Fensteröffnung befestigt. Durch mehrere solcher Anzeigevorrichtungen kann ein Großdisplay aufgebaut werden.

US 2002/0126064 beschreibt eine LED-Anzeigewand mit einer Vielzahl von Basiselementen. An der Oberseite der Basiselemente sind parallel verlaufende LED-Röhren eingesteckt. Die Basiselemente sind über Verbindungselemente miteinander verbunden.

Aufgabe der Erfindung ist es, eine Anzeigevorrichtung zu schaffen, deren Größe und Außenkontur auf einfache Weise an die örtlichen Verhältnisse angepasst werden kann. Weiterhin ist es Aufgabe der Erfindung, ein Anzeigverfahren zur Präsentation von optischen Inhalten zu schaffen, das eine einfache und schnelle Anpassung der Größe und der Außenkontur einer Anzeigevorrichtung ermöglicht.

Die Aufgabe wird gelöst durch die Merkmale des Vorrichtungsanspruchs 1, sowie durch die Merkmale des Verfahrensanspruchs 21.

Eine Anzeigevorrichtung zur Präsentation von optischen Inhalten bei Großveranstaltungen weist eine Vielzahl von Anzeigeelementen auf, die mit Trägerelementen verbunden sind. Die Anzeigelemente sind in Reihen angeordnet. Weiterhin weist die Anzeigevorrichtung eine Trägerschiene zur mechanischen Befestigung der Trägerelemente und zur Versorgung der Anzeigeelemente mit elektrischer Spannung und mit Steuersignalen auf. Dabei erstrecken sich die Reihen der Anzeigeelemente ausgehend von der Trägerschiene zumindest teilweise in mehrere Richtungen.

Dadurch ist es möglich, die Größe und die Außenkontur der Anzeigevorrichtung auf einfache Weise an die jeweiligen Erfordernisse einer Veranstaltung anzupassen. Beispielsweise können sich die Reihen der Anzeigeelemente ausgehend von einer horizontal angeordneten Trägerschiene vertikal nach oben, sowie vertikal nach unten erstrecken. Die Länge jeder Reihe von Anzeigeelementen kann dabei individuell angepasst werden, wobei die Länge an einer Reihe von Anzeigelementen ausgehend von der Trägerschiene nach unten von der Länge der Reihe der Anzeigeelemente der Trägerschiene nach oben verschieden sein kann.

Erfindungsgemäß weisen die Anzeigeelementreihen unterschiedliche Längen auf.

Da die Anzeigevorrichtung nicht mehr an einer Schiene von oben herab aufgehängt wird, kann auch die obere Außenkontur der Anzeigevorrichtung flexibel und individuell gestaltet werden. Insbesondere ist es möglich, durch eine ungleichmäßige bzw. asymmetrische Gestaltung der Außenkontur der Anzeigevorrichtung gestalterische Akzente zu setzen. Die Trägerelemente mit denen die Anzeigeelemente verbunden sind, erfüllen u. a. auch eine statische Funktion, so dass die Anzeigelemente ausgehend von der Trägerschiene entgegen der Schwerkraft, sowie eventuell auftretenden Windkräften, gestützt werden. Weiterhin können die Trägerelemente derart ausgebildet sein, dass sie die Anzeigeelemente vollständig umgeben, so dass ebenfalls ein Schutz vor Witterungseinflüssen, beispielsweise Regen, gewährleistet ist.

Insbesondere wird neben der Trägerschiene kein weiteres tragendes Element für die Anzeigevorrichtung benötigt.

In einer bevorzugten Ausführungsform sind die Trägerelemente mit der Trägerschiene über ein Einspeiseelement verbunden. Dieses Einspeiseelement dient einerseits der mechanischen Verbindung der Trägerelemente mit der Trägerschiene. Andererseits werden durch das Einspeiseelement die Anzeigelemente an den Trägerelementen elektrisch mit der Trägerschiene verbunden.

Hierfür kann die Trägerschiene Spannungs-Versorgungskontakte, sowie Steuersignal-Versorgungskontakte zur Versorgung der Anzeigeelemente aufweisen. Diese Kontakte der Trägerschiene können mit dem Einspeiseelement verbunden sein, das seinerseits elektrische Leitungen und elektrische Kontakte zur Weitergabe der elektrischen Spannung und der Steuersignale an die Anzeigeelemente aufweist.

In einer besonders bevorzugten Ausführungsform ist am Ende der Reihen der Anzeigeelemente ein Endkappe zur Signalumlenkung der Steuersignale angebracht. Besonders bevorzugt ist es, diese Endkappe an beiden Enden der Reihen der Anzeigelemente anzubringen.

Die Steuersignale für die Anzeigeelemente können ein serielles Datensignal aufweisen. Weiterhin können die Steuersignale DMX- oder DVI-Signale aufweisen. Besonders bevorzugt ist es, dass die Anzeigelemente, insbesondere jedes Anzeigeelement einen Steuerungschip aufweisen, der die Steuersignale verarbeitet.

In einer besonders bevorzugten Ausführungsform weist das Einspeiseelement, an seiner zum Betrachter gerichteten Seite, ebenfalls ein Anzeigeelement, insbesondere eine Vielzahl von Anzeigeelementen auf. Dadurch ist gewährleistet, dass durch das Einspeiseelement keine Lücke im dargestellten Bild entsteht.

Weiterhin ist es bevorzugt, dass zwischen dem Einspeiseelement und den Trageelementen eine Verbindungsvorrichtung zur mechanischen Verbindung mit den Trageelementen und zur elektrischen Verbindung mit den Anzeigeelementen angeordnet ist.

Bei den Anzeigeelementen kann es sich beispielsweise um LED's und/oder LED-Cluster handeln. Ein LED-Cluster kann beispielsweise derart ausgebildet sein, dass auf einer Trägervorrichtung eine Vielzahl von LED's angeordnet sind.

Jeder einzelne LED kann einen separaten Steuerungschip aufweisen. Auch ist es möglich, dass ein LED-Cluster nur einen Chip für mehrere LED's aufweist. Diese LED's werden dann innerhalb des LED-Clusters entweder einzeln oder gemeinsam vom Steuerungschip angesteuert.

Für eine Farbdarstellung kann ein Anzeigeelement insbesondere drei LED's in den Farben Rot, Grün und Blau aufweisen. Diese drei LED's stellen ein Bildpixel dar, wobei aus einer Vielzahl von Pixeln das Gesamtbild zusammen gesetzt wird.

Besonders bevorzugt ist ein Trägerelement mit einer Vielzahl von Anzeigeelementen verbunden. Beispielsweise ist es möglich, eine größere Zahl (10, 20, 30 usw.) von LED's mit einem Trageelement zu verbinden. Vorzugsweise sind die Anzeigelemente reihenförmig auf den Trägerelementen angeordnet. Ein solches Trägerelement kann eine Standardgröße von einigen Zentimetern aufweisen, so dass mehrere Tragelemente in gewünschter Länge zu einer Reihe von Anzeigeelementen zusammengesetzt werden können.

Ferner ist es möglich mehrere Tragelemente bzw. mehrer Reihen von Anzeigeelementen an einer anderen Stelle als einer Trägerschiene mechanisch miteinander zu verbinden, so dass sie zu einer Einheit zusammengefasst werden. Die Ansteuerung der einzelnen Anzeigeelementreihen erfolgt dabei nach wie vor separat. Die zusammengefassten Anzeigeelementreihen bilden Anzeigetafeln, die zu einem Gesamtbild zusammengesetzt werden können. Die mechanische Verbindung der einzelnen Anzeigeelementreihen kann dabei an beliebiger Stelle erfolgen.

Weiterhin ist es möglich, Verbindungselemente zur elektrischen und mechanischen Verbindung der Trägerelemente vorzusehen. Diese Verbindungselemente können beispielsweise als Bajonett-Verschluss ausgebildet sein.

Besonders bevorzugt ist es, die Trägerelemente rohrförmig auszubilden. Dabei kann ein rohrförmiges Trägerelement einen kreisrunden Querschnitt aufweisen, jedoch kann es auch ellipsenförmig oder eckig ausgebildet sein. An der zum Betrachter gerichteten Seite sind die Trägerelemente durchsichtig, wobei bei einem eckigen Trägerelement beachtet werden muss, dass an der durchsichtigen Seite keine Ecken vorhanden sind, die durch Lichtbrechung das entstehende Bild verfälschen könnten.

Die Trägerschiene kann sowohl in Horizontaler als auch in einer Schrägrichtung in einem beliebigen Winkel zur horizontalen verlaufen. Weiterhin ist es möglich, die Trägerschiene vertikal auszurichten.

Das erfindungsgemäße Verfahren zur Präsentation von optischen Inhalten eignet sich insbesondere zum Betreiben einer Anzeigevorrichtung wie sie eingangs beschrieben wurde, kann jedoch auch in Verbindung mit anderen Anzeigevorrichtungen verwendet werden.

Dabei werden die Steuersignale ausgehend von der Trägerschiene über das Einspeiseelement in eine Richtung einer Anzeigenelementreihe geleitet. An einem ersten Ende der Anzeigenelementreihe werden die Signale in Richtung eines zweiten Endes der Anzeigenelementreihe durch eine erste Endkappe umgelenkt. Am zweiten Ende der Anzeigenelementreihe werden die Signale durch eine zweite Endkappe in Richtung der Trägerschiene umgelenkt und dort über das Einspeiseelement in die Trägerschiene zurückgeführt.

Besonders bevorzugt ist es, dass die Versorgung der Anzeigeelemente mit Steuersignalen über eine Steuersignalleitung zwischen der ersten und der zweiten Endkappe erfolgt. Somit werden auf dem Weg der Steuersignale ausgehend von der Trägerschiene in Richtung der ersten Endkappe von den Anzeigeelementen noch keine Steuersignale abgegriffen. Erst nach der Umlenkung der Steuersignale durch die erste Endkappe greift das zur ersten Endkappe benachbart angeordnete Anzeigeelement das für sich bestimmte Steuersignal ab und leitet die Steuersignale für die folgenden Anzeigeelemente an diese weiter. Das Abgreifen der Steuersignale wird durch den Steuerungschip auf jedem Anzeigeelement gesteuert.

Dieser Vorgang wird fortgesetzt, bis das Steuersignal das erste Anzeigeelement des Einspeiseelements erreicht hat. Durch den Steuerungschip des Anzeigeelements des Einspeiseelements kann nun automatisch ermittelt werden, wie viele Anzeigeelemente sich in der Anzeigeelementreihe zwischen der ersten Endkappe und dem Einspeiseelement befinden.

Anschließend wird das Steuersignal durch weitere Anzeigeelemente in Richtung der zweiten Endkappe weitergeleitet und von dieser in Richtung der Trägerschiene umgelenkt. Auf Grund des zurückkehrenden Steuersignals an der Trägerschiene kann nun ermittelt werden, wie viele Anzeigeelemente sich in der Anzeigeelementreihe zwischen der zweiten Endkappe und dem Einspeiseelement befinden.

Beispielsweise ist es möglich, ausgehend von einer horizontal ausgerichteten Trägerschiene das Steuersignal in vertikaler Richtung nach oben entlang einer Anzeigenelementreihe zu leiten, wobei am oberen Ende der Anzeigeelementreihe das Steuersignal durch die erste Endkappe umgelenkt und nach unten geleitet wird. Auf diesem Weg nach unten greifen die einzelnen Anzeigeelemente das jeweils für sie bestimmte Steuersignal ab. Nachdem, wie vorstehend beschrieben, die Anzahl der Anzeigeelemente bestimmt wurde, die ausgehend von der Trägerschiene nach oben und nach unten angeordnet sind, erfolgt durch eine zweite Endkappe am unteren Ende der Anzeigeelementreihe ein Umlenken des Steuersignals nach oben, in Richtung der Trägerschiene.

Somit kann die Länge einer Anzeigeelementreihe ausgehend von der Trägerschiene in beide Richtungen ermittelt werden. Dieser Vorgang wird für sämtliche Anzeigeelementreihen wiederholt, so dass die Außenkontur der Anzeigevorrichtung auf Grund der jeweiligen Anzahl der zwischen dem Einspeiseelement und der ersten und der zweiten Endkappe jeder Anzeigelementreihe befindlichen Anzeigeelemente ermittelt werden kann. Diese Vorgang muss lediglich einmal nach Aufbau der Anzeigevorrichtung stattfinden, so dass die Größe und Außenkontur der Anzeigevorrichtung bestimmt ist. Sofern die Anzeigevorrichtung nicht verändert wird, ist es nicht notwendig, diesen Vorgang beim Betreiben der Anzeigevorrichtung zu wiederholen.

Durch das erfindungsgemäße Verfahren ist es möglich, Größe und Außenkontur der Anzeigevorrichtung flexibel zu gestalten und auf einfache Weise zu verändern. Die Konfiguration der Anzeigevorrichtung erfolgt dabei automatisch. Beispielsweise kann auf einem PC die genaue Lage sowie die Anzahl der LED-Pixel dargestellt werden, so dass eine exakte Übertragung der Bildinhalte möglich ist.

Insbesondere ist es möglich, die Außenkontur der Anzeigevorrichtung willkürlich zu gestalten, ohne das die Konfiguration der Anzeigevorrichtung erschwert wird.

Alternativ besteht die Möglichkeit, die Anzeigevorrichtung manuell zu konfigurieren.

Um kürzere Stromwege zu den Anzeigelementen zu ermöglichen, werden diese ausgehend von der Trägerschiene nicht über die Endkappen, sondern direkt mit elektrischer Spannung versorgt.

Im Folgenden werden bevorzugte Ausführungsformen der Erfindung anhand von Figuren beschrieben.

Es zeigen:
- Fig. 1: ein Frontansicht der erfindungsgemäßen Anzeigevorrichtung,
- Fig. 2: eine Seitenansicht der erfindungsgemäßen Anzeigevorrichtung,
- Fig. 3: eine Rückansicht des Einspeiselements,
- Fig. 4: eine Seitenansicht der Trägerschiene mit Einspeiseelement, und
- Fig. 5: eine schematische Ansicht der Außenkontur der Anzeigevorrichtung.

Fig. 1 zeigt eine Anzeigevorrichtung 10, zur Präsentation von optischen Inhalten mit einer Vielzahl von Anzeigeelementen 12, die mit Trägerelementen verbunden und in Reihen 14 angeordnet sind. Die Anzeigevorrichtung 10 weist eine Trägerschiene 16 zur mechanischen Befestigung der Trägerelemente 13 sowie zur Versorgung der Anzeigeelemente 12 mit elektrischer Spannung und mit Steuersignalen auf. Die Reihen 14 der Anzeigeelemente 12 erstrecken sich ausgehend von der Trägerschiene 16 sowohl vertikal nach oben 18, als auch vertikal nach unten 20. Die Trägerschiene 16 verläuft hierbei im Wesentlichen horizontal 24. Die Trägerelemente 13 sind mit der Trägerschiene 16 über ein Einspeiseelement 22 verbunden. Dieses weist gemäß Fig. 3 elektrische Leitungen 28 und elektrische Kontakte zur Weitergabe der elektrischen Spannung, sowie elektrische Leitungen 30 und elektrische Kontakte zur Weitergabe der Steuersignale von der Trägerschiene 16 an die Anzeigeelemente 12 auf. Gemäß Fig. 4 weist die Trägerschiene Federkontakte 26 zur Steuersignal- und Spannungsversorgung der Anzeigeelemente 12 auf. Diese Federkontakte 26 sind mit den Leitungen 28, 30 des Einspeiseelements 22 verbunden.

Die Einspeiseelemente 22 sind gemäß Fig. 2 über Verbindungselemente 48 mit den Trägerelementen 13 verbunden. Die Verbindungselemente 48 stellen dabei sowohl eine mechanische als auch eine elektrische Verbindung zu den Trägerelementen 13 her, wobei diese ihrerseits elektrisch mit den Anzeigeelementen 12 verbunden sind.

An dem oberen Ende 40 einer jeden Anzeigeelementreihe 14 ist eine erste Endkappe 36 angebacht, während an dem unteren Ende 42 einer jeden Anzeigeelementreihe 14 eine zweite Endkappe 38 angebracht ist.

An der zum Betrachter gerichteten Seite 44 des Einspeiselements 22 sind ebenfalls Anzeigeelemente 12 angebracht. Hierbei kann es sich wie bei den anderen Anzeigeelementen 12 auch um LED's oder LED-Cluster handeln. Die LED-Elemente 12 sind durch Halteklammern 27 mit dem Einspeiseelement 22 verbunden. Jedes LED-Element verfügt dabei über einen eigenen Steuerungschip, der einen seriellen Controller aufweist.

Bei den Trägerelementen 13 handelt es sich um kreisförmige Röhren, die die LED-Elemente vollständig umgeben, so dass diese vor Witterungseinflüssen geschützt sind. Zusätzlich erfüllen die Trägerelemente 13 eine statische Stützfunktion, so dass außer der Trägerschiene 16 keine weitere Befestigungsvorrichtung für die Anzeigeelementreihen 14 notwendig ist. Durch die geeignete Ausbildung der röhrenförmigen Trägerelemente 13 ist es möglich, LED-Wände zu schaffen, die eine Höhe von mehreren Metern aufweisen.

Zusätzlich ist es möglich, beispielsweise an der oberen Seite der Anzeigeelementreihen 14 ein Versteifungselement 17 vorzusehen, durch das die Anzeigeelementreihen 14 gegeneinander abgestützt werden. Dieses dient einer Versteifung der Konstruktion, nicht jedoch einer Aufhängung der Anzeigevorrichtung 10.

Im erfindungsgemäßen Verfahren wird die Anzeigevorrichtung 10 über die Trägerschiene 16 mit Spannung sowie mit Steuersignalen versorgt. Die Versorgung mit Steuersignalen erfolgt dabei derart, dass diese ausgehend von der Trägerschiene 16 über das Einspeiselement 22 in vertikaler Richtung nach oben 18 über eine erste Steuersignalleitung 32 geleitet werden. An dem ersten Ende 40 der Anzeigeelementreihe 14 werden die Steuersignale durch die erste Endkappe 36 in Richtung eines zweiten Endes 42 der Anzeigeelementreihe 14 umgelenkt und über eine zweite Steuersignalleitung 34 in Richtung des Einspeiseelements 22 geleitet. Die zweite Steuersignalleitung 34 kann an den Anzeigeelementen 12 oder den Trägerelementen 13 ausgebildet sein. Nach der Umlenkung durch die erste Endkappe 36 greift das zur ersten Endkappe 36 benachbart angeordnete erste Anzeigelement 12a, das Steuersignal für dieses erste Anzeigeelement 12a ab und leitet die Steuersignale für die folgenden Anzeigeelemente 12 an diese weiter.

Die Anzeigelemente 12 des Einspeiseelements 22 erhalten ihre Steuersignale ebenfalls über die zweite Steuersignalleitung 34, die von der ersten Endkappe 36 ausgeht.

Anhand der ankommenden Steuersignale am Einspeiseelement 22 wird durch den Steuerungschip des obersten Anzeigeelements 12 des Einspeiseelements 22 automatisch ermittelt, wie viele Anzeigelemente 12 sich in der Anzeigeelementreihe 14 zwischen der ersten Endkappe 36 und dem Einspeiseelement 22 befinden.

Im weiteren Verlauf werden die Steuersignale in Richtung des zweiten Endes 42 der Anzeigeelementreihe 14 weitergeleitet. Hierbei greifen die Anzeigeelemente 12 ebenfalls die jeweils für sie bestimmten Steuersignale ab und geben die Steuersignale für die übrigen Anzeigeelemente 12 an diese weiter,

Am zweiten Ende 42 der Anzeigelementreihe 14 werden die Steuersignale durch die zweite Endkappe 38 in Richtung der Trägerschiene 16 umgelenkt.

Auf Grund des von der zweiten Endkappe 38 zur Trägerschiene 16 zurückkehrenden Steuersignals wird automatisch ermittelt, wie viele Anzeigelemente 12 sich in der Anzeigeelementreihe 14 zwischen der Endkappe 38 und dem Einspeiseelement 22 befinden. Anschließend werden die Steuersignale über das Einspeiseelement 22 in die Trägerschiene 16 zurückgeführt.

Auf Grund der jeweiligen Anzahl der zwischen dem Einspeiseelement 22 und der ersten 36 sowie der zweiten 38 Endkappe jeder Anzeigeelementreihe 14 befindlichen Anzeigelemente 12 wird nun die Außenkontur 46 der Anzeigevorrichtung 10 ermittelt. Diese kann, wie in Fig. 5 dargestellt, auf einen PC übertragen werden, so dass die genaue Lage sowie die genaue Anzahl der LED-Elemente festgehalten werden kann. Dadurch ist eine exakte Übertragung der Bildinhalte auf die Anzeigevorrichtung ermöglicht.

Zur Vermeidung von längeren Stromwegen erfolgt die Versorgung der Anzeigelemente 12 mit elektrischer Spannung ausgehend von der Trägerschiene 16 in Richtung der ersten 36 und der zweiten 38 Endkappe über eine Spannungsversorgungsleitung 28, ohne dass der Strom zuerst über die Endkappen 36, 38 geführt wird.

Die Anzeigeelementreihen 14 sind üblicherweise parallel zueinander angeordnet und können, wie in Fig. 5 dargestellt, unterschiedliche Längen aufweisen. Dadurch ist eine sehr individuelle und flexible Gestaltung der Außenkontur und Größe der LED-Wand möglich.

Weiterhin können die Anzeigeelementreihen 14 beabstandet zueinander angeordnet sein, so dass zwischen den einzelnen Anzeigeelementreihen 14 ein Freiraum 19 entsteht. Da die LED-Wand 10 unter Umständen sehr große Ausmaße aufweisen kann, bietet sie eine große Angriffsfläche für Wind, sofern sie im Freien aufgestellt wird. Durch das Vorsehen von Freiräumen 19 zwischen den Anzeigeelementreihen 14 wird die Windanfälligkeit der LED-Wand 10 verringert.

## Patentansprüche

1. Anzeigevorrichtung zur Präsentation von optischen Inhalten bei Großveranstaltungen mit
einer Vielzahl von mit Trägerelementen (13) verbundenen Anzeigeelementen (12), die in Reihen (14) angeordnet sind und
einer Trägerschiene (16) zur mechanisches Befestigung der Trägerelemente (13) und zur Versorgung der Anzeigelemente (12) mit elektrischer Spannung und mit Steuersignalen
wobei sich die Reihen (14) der Anzeigeelemente (12) ausgehend von der Trägerschiene (16) zumindest teilweise in mehrere Richtungen (18, 20) erstrecken,
**dadurch gekennzeichnet, dass**
die Anzeigeelementreihen (14) unterschiedliche Längen aufweisen.

2. Anzeigevorrichtung nach Anspruch 1, **dadurch gekennzeichnet, dass** die Trägerelemente (13) mit der Trägerschiene (16) über ein Einspeiseelement (22) verbunden sind.

3. Anzeigevorrichtung nach Anspruch 1 oder 2, **dadurch gekennzeichnet, dass** die Anzeigeelemente (12) LED's und/oder LED-Cluster aufweisen.

4. Anzeigevorrichtung nach einem der Ansprüche 1 bis 3, **dadurch gekennzeichnet, dass** die Reihen (14) der Anzeigelemente (12) parallel zueinander verlaufen.

5. Anzeigevorrichtung nach einem der Ansprüche 1 bis 4, **dadurch gekennzeichnet, dass** die Reihen (14) der Anzeigeelemente (12) sich ausgehend von der Trägerschiene (16) vertikal nach oben (18) und vertikal nach unten (20) erstrecken.

6. Anzeigevorrichtung nach einem der Ansprüche 1 bis 5, **dadurch gekennzeichnet, dass** die Trägerschiene (16) im Wesentlichen in horizontaler Richtung (24) verläuft.

7. Anzeigevorrichtung nach einem der Ansprüche 1 bis 6, **dadurch gekennzeichnet, dass** die Trägerschiene (16) Spannungs-Versorgungskontakte (26) und Steuersignal-Versorgungskontakte (26) zur Versorgung der Anzeigeelemente (12) aufweist.

8. Anzeigevorrichtung nach Anspruch 7, **dadurch gekennzeichnet, dass** die Spannungs-Versorgungskontakte (26) und die Steuersignal-Versorgungskontakte (26) der Trägerschiene (16) mit dem Einspeiseelement (22) verbunden sind.

9. Anzeigevorrichtung nach Anspruch 8, **dadurch gekennzeichnet, dass** das Einspeiseelement (22) elektrische Leitungen (28) und elektrische Kontakte zur Weitergabe der elektrischen Spannung, sowie elektrische Leitungen (30) und elektrische Kontakte zur Weitergabe der Steuersignale an die Anzeigeelemente (12) aufweist.

10. Anzeigevorrichtung nach einem der Ansprüche 1 bis 9, **dadurch gekennzeichnet, dass** am Ende, insbesondere an beiden Enden (40, 42), der Reihen (14) der Anzeigeelemente (12) eine Endkappe (36, 38) zur Signalumlenkung der Steuersignale angebracht ist.

11. Anzeigevorrichtung nach einem der Ansprüche 1 bis 10, **dadurch gekennzeichnet, dass** die Anzeigeelemente (12) eine erste Steuersignalleitung (32) zum Weiterleiten der Steuersignale in Richtung einer ersten Endkappe (36), und eine zweite Steuersignalleitung (34) zum Weiterleiten der Steuersignale in Richtung einer zweiten Endkappe (38) aufweisen.

12. Anzeigevorrichtung nach einem der Ansprüche 1 bis 11, **dadurch gekennzeichnet, dass** die Steuersignale ein serielles Datensignal aufweisen.

13. Anzeigevorrichtung nach einem der Ansprüche 1 bis 12, **dadurch gekennzeichnet, dass** die Anzeigeelemente (12) Steuerungschips aufweisen.

14. Anzeigevorrichtung einem der Ansprüche 2 bis 13, **dadurch gekennzeichnet, dass** das Einspeiseelement (22) an seiner zum Betrachter gerichteten Seite (44) ein Anzeigeelement (12) aufweist.

15. Anzeigevorrichtung nach einem der Ansprüche 1 bis 14, **dadurch gekennzeichnet, dass** zwischen dem Einspeiselement (22) und den Trägerelementen (13) eine Verbindungsvorrichtung (48) zur mechanischen Verbindung mit den Trägerelementen (13) und zur elektrischen Verbindung mit den Anzeigeelementen (12) angeordnet ist.

16. Anzeigevorrichtung nach einem der Ansprüche 1 bis 15, **dadurch gekennzeichnet, dass** mit einem Trägerelement (13) eine Vielzahl von Anzeigeelementen (12) verbunden ist.

17. Anzeigevorrichtung nach einem der Ansprüche 1 bis 16, **dadurch gekennzeichnet, dass** aus einer Vielzahl von Trägerelementen (13) mit Anzeigeelementen (12) eine Anzeigeelementreihe (14) gebildet wird.

18. Anzeigevorrichtung nach Anspruch 17, **dadurch gekennzeichnet, dass** die Trägerelemente (13) untereinander durch Verbindungselemente elektrisch und mechanisch verbunden sind.

19. Anzeigevorrichtung nach einem der Ansprüche 1 bis 18, **dadurch gekennzeichnet, dass** die Trägerelemente (13) rohrförmig ausgebildet sind.

20. Anzeigevorrichtung nach einem der Ansprüche 1 bis 19, **dadurch gekennzeichnet, dass** die Trägerelemente (13) insbesondere an der zum Betrachter gerichteten Seite (44) im Wesentlichen durchsichtig sind.

21. Anzeigeverfahren zur Präsentation von optischen Inhalten, insbesondere unter Verwendung der Anzeigevorrichtung nach einem der Ansprüche 1 bis 20, wobei
die Steuersignale ausgehend von einer Trägerschiene (16) über ein Einspeiseelement (22) in eine Richtung (18) einer Anzeigenelementreihe (14) geleitet werden,
an einem ersten Ende (40) der Anzeigenelementreihe (14) insbesondere durch eine erste Endkappe (36) in Richtung eines zweiten Endes (42) der Anzeigenelementreihe (14) umgeleitet werden,
am zweiten Ende (42) der Anzeigenelementreihe (14) insbesondere durch eine zweite Endkappe (38) in Richtung der Trägerschiene (16) umgeleitet werden, und
über das Einspeiseelement (22) in die Trägerschiene (16) zurückgeführt werden.

22. Anzeigeverfahren nach Anspruch 21, **dadurch gekennzeichnet, dass** die Versorgung der Anzeigeelemente (12) mit Steuersignalen über die zweite Steuersignalleitung (34) zwischen der ersten (36) und der zweiten (38) Endkappe erfolgt.

23. Anzeigeverfahren nach Anspruch 22, **dadurch gekennzeichnet, dass** das zur ersten Endkappe (36) benachbart angeordnete erste Anzeigeelement (12a) der zweiten Steuersignalleitung (34) das Steuersignal für dieses erste Anzeigeelement (12a) entnimmt und die Steuersignale für die folgenden Anzeigeelemente (12) an diese weiterleitet.

24. Anzeigeverfahren nach einem der Ansprüche 21 bis 23, **dadurch gekennzeichnet, dass** die Versorgung der Anzeigeelemente (12) mit elektrischer Spannung ausgehend von der Trägerschiene (16) direkt in Richtung der ersten (36) und der zweiten (38) Endkappe über eine Spannungsversorgungsleitung erfolgt.

25. Anzeigeverfahren nach einem der Ansprüche 21 bis 24, **dadurch gekennzeichnet, dass** das Anzeigeelement.(12) des Einspeiseelements (22) seine Steuersignale über die von der ersten Endkappe (36) kommende zweite Steuersignalleitung (34) erhält.

26. Anzeigeverfahren nach Anspruch 25, **dadurch gekennzeichnet, dass** durch den Steuerungschip des Anzeigeelements (12) des Einspeiseelements (22) automatisch ermittelt wird, wie viele Anzeigeelemente (12) sich in der Anzeigeelementreihe (14) zwischen der ersten Endkappe (36) und dem Einspeiseelement (22) befinden.

27. Anzeigeverfahren nach Anspruch 21, **dadurch gekennzeichnet, dass** auf Grund des von der zweiten Endkappe (38) zur Trägerschiene (16) zurückkehrenden Steuersignals automatisch ermittelt wird, wie viele Anzeigeelemente (12) sich in der Anzeigeelementreihe (14) zwischen der zweiten Endkappe (38) und dem Einspeiselement (22) befinden.

28. Anzeigeverfahren nach Anspruch 26 und 27, **dadurch gekennzeichnet, dass** die Außenkontur (46) der Anzeigevorrichtung (10) auf Grund der jeweiligen Anzahl der zwischen dem Einspeiseelement (22) und der ersten (36) und der zweiten (38) Endkappe jeder Anzeigeelementreihe (14) befindlichen Anzeigeelemente (12) ermittelt wird.

## Claims

1. A display device for the presentation of optical content at big events, comprising
a plurality of display elements (12) arranged in rows (14) and connected with carrier elements (13), and
a carrier rail (16) for the mechanical fastening of the carrier elements (13) and for the supply of electric voltage and control signals to the display elements (12),
wherein the rows (14) of the display elements (12) extend from the carrier rail (16) at least partly in several directions (18, 20),
**characterized in that**
the display element rows (14) differ in length.

2. The display device of claim 1, **characterized in that** the carrier elements (13) are connected with the carrier rail (16) through a feed element (22).

3. The display device of claim 1 or 2, **characterized in that** the display elements (12) comprise LEDs and/or LED clusters.

4. The display device of one of claims 1 to 3, **characterized in that** the rows (14) of display elements (12) extend parallel to each other.

5. The display device of one of claims 1 to 4, **characterized in that** the rows (14) of display elements (12) extend vertically upward (18) and vertically downward (20) from the carrier rail (16).

6. The display device of one of claims 1 to 5, **characterized in that** the carrier rail (16) extends substantially horizontally (24).

7. The display device of one of claims 1 to 6, **characterized in that** the carrier rail (16) comprises voltage supply contacts (26) and control signal supply contacts (26) for the supply of the display elements (12).

8. The display device of claim 7, **characterized in that** the voltage supply contacts (26) and the control signal supply contacts (26) of the carrier rail (16) are connected with the feed element (22).

9. The display device of claim 8, **characterized in that** the feed element (22) comprises electric lines (28) and electric contacts to pass on the electric voltage, as well as electric lines (30) and electric contacts to pass on the control signals to the display elements (12).

10. The display device of one of claims 1 to 9, **characterized in that** at the end, in particular at both ends (40, 42), of the rows (14) of the display elements (12) an end cap (36, 38) is provided for the redirection of the control signals.

11. The display device of one of claims 1 to 10, **characterized in that** the display elements (12) comprise a first control signal line (32) for passing the control signals on towards a first end cap (36), and a second control signal line (34) for passing the control signals on towards a second end cap (38).

12. The display device of one of claims 1 to 11, **characterized in that** the control signals include a serial data signal.

13. The display device of one of claims 1 to 12, **characterized in that** the display elements (12) comprise control chips.

14. The display device of one of claims 2 to 13, **characterized in that** the feed element (22) comprises a display element (12) on its side (44) directed towards the onlooker.

15. The display device of one of claims 1 to 14, **characterized in that,** between the feed element (22) and the carrier elements (13), a connecting device (48) is provided for the mechanical connection with the carrier elements (13) and for the electrical connection with the display elements (12).

16. The display device of one of claims 1 to 15, **characterized in that** a plurality of display elements (12) is connected with one carrier element (13).

17. The display device of one of claims 1 to 16, **characterized in that** a display element row (14) is formed from a plurality of carrier elements (13) with display elements (12).

18. The display device of claim 17, **characterized in that** the carrier elements (13) are electrically and mechanically interconnected by means of connecting elements.

19. The display device of one of claims 1 to 18, **characterized in that** the carrier elements (13) are tubular in shape.

20. The display device of one of claims 1 to 19, **characterized in that** the carrier elements (13) are substantially transparent, especially on the side (44) facing the onlooker.

21. A display method for the presentation of optical content, especially using the display device of one of claims 1 to 20, wherein
the control signals are conducted from a carrier rail (16) via a feed element (22) in one direction (18) of a display element row (14),
at a first end (40) of the display element row (14), the control signals are redirected towards a second end (42) of said display element row (14), especially by a first end cap (36),
at the second end (42) of the display element row (14), the control signals are redirected towards the carrier rail (16) especially by a second end cap (38), and
the control signals are returned into the carrier rail (16) via the feed element (22).

22. The display method of claim 21, **characterized in that** the supply of control signals to the display elements (12) is effected via the second control signal line (34) between the first (36) and the second end cap (38).

23. The display method of claim 22, **characterized in that** the first display element (12a) adjacent the first end cap (36) taps the control signal for this first display element (12a) from the second control signal line (34) and passes the control signals for the following display elements (12) to these.

24. The display method of one of claims 21 to 23, **characterized in that** the display elements (12) are supplied with electric voltage from the carrier rail (16) directly in the direction of the first (36) and the second end cap (38) via a voltage supply line.

25. The display method of one of claims 21 to 24, **characterized in that** the display element (12) of the feed element (22) receives its control signals via the second control signal line (34) coming from the first end cap (36).

26. The display method of claim 25, **characterized in that** the control chip of the display element (12) of the feed element (22) automatically determines the number of display elements (12) present in a display element row (14) between the first end cap (36) and the feed element (22).

27. The display method of claim 21, **characterized in that,** based on the control signal returning from the second end cap (38) to the carrier rail (16), the number of display elements (12) present in a display element row (14) between the second end cap (38) and the feed element (22) is determined.

28. The display method of claim 26 and 27, **characterized in that** the outer contour (46) of the display device (10) is determined based on the respective number of display elements (12) present between the feed element (22) and the first (36) and second end cap (38) of each display element row (14).

## Revendications

1. Dispositif d'affichage pour la présentation de contenus optiques à des grandes manifestations, comprenant
plusieurs éléments d'affichage (12) placés en rangs (14) et raccordés à des éléments porteur (13),
un rail porteur (16) pour la fixation mécanique desdits éléments porteur (13) et pour l'alimentation des éléments d'affichage (12) en voltage électrique et en signaux de commande,
les rangs (14) des éléments d'affichage (12) s'étendant à partir du rail porteur (16) au moins partiellement dans plusieurs directions (18, 20),
**caractérisé en ce que**
les rangs (14) des éléments d'affichage présentent des longueurs différentes.

2. Dispositif d'affichage selon la revendication 1, **caractérisé en ce que** les éléments porteur (13) sont raccordés au rail porteur (16) par un élément d'alimentation (22).

3. Dispositif d'affichage selon la revendication 1 ou 2, **caractérisé en ce que** les éléments d'affichage (12) comprend des DELs et/ou des groupes de DELs.

4. Dispositif d'affichage selon l'une quelconque des revendications 1 à 3, **caractérisé en ce que** les rangs (14) des éléments d'affichage (12) s'étendent en parallèle entre eux.

5. Dispositif d'affichage selon l'une quelconque des revendications 1 à 4, **caractérisé en ce que** les rangs (14) des éléments d'affichage (12) s'étendent verticalement vers le haut (18) et verticalement vers le bas (20), à partir du rail porteur (16).

6. Dispositif d'affichage selon l'une quelconque des revendications 1 à 5, **caractérisé en ce que** le rail porteur (16) s'étend sensiblement selon la direction horizontale (24).

7. Dispositif d'affichage selon l'une quelconque des revendications 1 à 6, **caractérisé en ce que** le rail porteur (16) comprend des bornes d'alimentation en voltage (26) et des bornes d'alimentation en signaux de commande (26) pour alimenter les éléments d'affichage (12).

8. Dispositif d'affichage selon la revendication 7, **caractérisé en ce que** les bornes d'alimentation en voltage (26) et les bornes d'alimentation en signaux de commande (26) du rail porteur (16) sont raccordées à l'élément d'alimentation (22).

9. Dispositif d'affichage selon la revendication 8, **caractérisé en ce que** l'élément d'alimentation (22) comprend des lignes électriques (28) et des bornes électriques pour le transfert de voltage électrique, et des lignes électriques (30) et des bornes électriques pour le transfert de signaux de commande aux éléments d'affichage (12).

10. Dispositif d'affichage selon l'une quelconque des revendications 1 à 9, **caractérisé en ce qu'**à une extrémité, notamment à les deux extrémités (40, 42) des rangs (14) des éléments d'affichage (12) un embout minale (36, 38) est prévu pour changer la direction des signaux de commande.

11. Dispositif d'affichage selon l'une quelconque des revendications 1 à 10, **caractérisé en ce que** les éléments d'affichage (12) comprend une première ligne de signal de commande (32) pour transmettre les signaux de commande vers un premier embout terminale (36), et une deuxième ligne de signal de commande (34) pour transmettre les signaux de commande vers un deuxième embout terminale (38).

12. Dispositif d'affichage selon l'une quelconque des revendications 1 à 11, **caractérisé en ce que** les signaux de commande comprennent un signal de données sériel.

13. Dispositif d'affichage selon l'une quelconque des revendications 1 à 12, **caractérisé en ce que** les éléments d'affichage (12) comprennent des puces de commande.

14. Dispositif d'affichage selon l'une quelconque des revendications 2 à 13, **caractérisé en ce que** l'élément d'alimentation (22) comprend un élément d'affichage (12) sur son côté (44) tourné vers l'observateur.

15. Dispositif d'affichage selon l'une quelconque des revendications 1 à 14, **caractérisé en ce qu'**un dispositif de raccordement (48) est prévu entre l'élément d'alimentation (22) et les éléments porteur (13) pour réaliser un raccord mécanique aux éléments porteur (13) et un raccord électrique aux éléments d'affichage (12).

16. Dispositif d'affichage selon l'une quelconque des revendications 1 à 15, **caractérisé en ce que** plusieurs éléments d'affichage (12) sont raccordés à un élément porteur (13).

17. Dispositif d'affichage selon l'une quelconque des revendications 1 à 16, **caractérisé en ce qu'**un rang des éléments d'affichage (14) est formé de plusieurs éléments porteur (13) comprenant des éléments d'affichage (12).

18. Dispositif d'affichage selon la revendication 17, **caractérisé en ce que** les éléments porteur (13) sont raccordés électriquement et mécaniquement entre eux par des éléments de raccordement.

19. Dispositif d'affichage selon l'une quelconque des revendications 1 à 18, **caractérisé en ce que** les éléments porteur (13) sont en forme tubulaire.

20. Dispositif d'affichage selon l'une quelconque des revendications 1 à 19, **caractérisé en ce que** les éléments porteur (13) sont sensiblement transparents notamment sur le côté (44) tourné vers l'observateur.

21. Procédé d'affichage pour la présentation de contenus optiques, notamment utilisant le dispositif d'affichage selon l'une quelconque des revendications 1 à 20, dans lequel
les signaux de commande sont dirigés depuis un rail porteur (16) à travers d'un élément d'alimentation (22) dans une direction (18) d'un rang d'éléments d'affichage (14),
à une première extrémité (40) du rang d'éléments d'affichage (14), les signaux de commande sont redirigés vers une deuxième extrémité (42) du rang d'éléments d'affichage (14), notamment au moyen d'un premier embout terminal (36),
à la deuxième extrémité (42) du rang d'éléments d'affichage (14), les signaux de commande sont redirigés vers le rail porteur (16), notamment par un deuxième embout terminal (38), et
les signaux de commande sont retournés dans le rail porteur (16) à travers ledit élément d'alimentation (22).

22. Procédé d'affichage selon la revendication 21, **caractérisé en ce que** l'alimentation des éléments d'affichage (12) en signaux de commande est réalisé à travers la deuxième ligne des signaux de commande (34) entre le premier (36) et le deuxième embout terminal (38).

23. Procédé d'affichage selon la revendication 22, **caractérisé en ce que** le premier élément d'affichage (12a) voisin au premier embout terminal (36) enlève le signal de commande pour ledit premier élément d'affichage (12a) de la deuxième ligne de signaux de commande (34) et passe les signaux de commande pour les éléments d'affichage (12) suivants à ceux-ci.

24. Procédé d'affichage selon l'une quelconque des revendications 21 à 23, **caractérisé en ce que** l'alimentation des éléments d'affichage (12) en volage électrique est réalisé depuis le rail porteur (16) directement vers le premier (36) et le deuxième embout terminal (38) à travers une ligne d'alimentation en voltage.

25. Procédé d'affichage selon l'une quelconque des revendications 21 à 24, **caractérisé en ce que** l'élément d'affichage (12) de l'élément d'alimentation (22) reçoit ses signaux de commande à travers ladite deuxième ligne de signaux de commande (34) venant du premier embout terminal (36).

26. Procédé d'affichage selon la revendication 25, **caractérisé en ce qu'**au moyen de la puce de commande dudit élément d'affichage (12) dudit élément d'alimentation (22) il est déterminé automatiquement combien d'éléments d'affichage (12) sont présents dans le rang d'éléments d'affichage (14) entre le premier embout terminal (36) et l'élément d'alimentation (22).

27. Procédé d'affichage selon la revendication 21, **caractérisé en ce que,** par raison du signal de commande retournant dudit deuxième embout terminal (38) au rail porteur (16), il est déterminé automatiquement combien d'éléments d'affichage (12) sont présents dans le rang d'éléments d'affichage (14) entre le deuxième embout terminal (38) et l'élément d'alimentation (22).

28. Procédé d'affichage selon la revendication 26 ou 27, **caractérisé en ce que** le contour extérieur (46) du dispositif d'affichage (10) est déterminé par le nombre respectif des éléments d'affichage (12) présent entre l'élément d'alimentation (22) et le premier (36) et le deuxième embout terminal (38) de chaque rang d'élément d'affichage (14).
